# EUROPÄISCHE PATENTSCHRIFT

(11) **EP 0 828 940 B1**
(45) Veröffentlichungstag und Bekanntmachung des Hinweises auf die Patenterteilung: **16.08.2001**
(21) Anmeldenummer: 96916081.1
(22) Anmeldetag: 15.05.1996
(51) Int. Cl.: F04C 18/16, F04C 23/00

(54) **SCHRAUBENVERDICHTER**
WORM-DRIVE COMPRESSOR
COMPRESSEUR A VIS

(30) Priorität: 25.05.1995 DE 19519247
(43) Veröffentlichungstag der Anmeldung: 18.03.1998
(73) Patentinhaber: Kirsten, Günter, 08451 Crimmitschau (DE)
(72) Erfinder: Kirsten, Günter, 08451 Crimmitschau (DE)
(74) Vertreter: Selting, Günther, Dipl.-Ing.
(86) Internationale Anmeldenummer: EP9602078
(87) Internationale Veröffentlichungsnummer: WO9637706

(56) Entgegenhaltungen:
- CH-A- 397 937
- DE-A- 2 520 667
- DE-A- 4 316 735
- GB-A- 342 791
- GB-A- 650 606

## Beschreibung

Die Erfindung betrifft einen Schraubenverdichter mit einer Hauptläuferwelle, auf der mindestens ein erster und ein zweiter Hauptläuferrotor angeordnet sind, die mit jeweils einem passenden ersten bzw. zweiten Nebenläuferrotor auf einer Nebenläuferwelle kämmen.

Um einen gasförmigen Stoff, beispielsweise Luft, zu verdichten und als Druckgas zur Verfügung zu stellen, werden Schraubenverdichter verwendet. Diese Schraubenverdichter müssen auf die Einsatzbedingungen des zu verdichtenden Gases abgestimmt sein, wobei es insbesondere darauf ankommt, das Gas in einer gewünschten Menge und mit dem gewünschten Druck zur Verfügung zu stellen. Außerdem werden an das Gas häufig Reinheitsanforderungen gestellt, so daß eine Ölschmierung unter Umständen unzulässig ist.

Die Druckgasmenge und der mit dem Schraubenverdichter erzielbare Gasdruck hängt von der Rotorgeometrie der in dem Schraubenverdichter verwendeten Rotoren und der Rotationsgeschwindigkeit der Rotoren ab. Es hat sich jedoch gezeigt, daß wegen der am Rotorumfang auftretenden Umfangsgeschwindigkeiten und aufgrund von Abdichtungsproblemen zwischen den Rotoren einer Schraubenverdichterstufe dem Zuwachs bei der Rotationsgeschwindigkeit und dem Rotordurchmesser Grenzen gesetzt sind.

Zur Vermeidung von Mengenbeschränkungen bei dem mit dem Schraubenverdichter zur Verfügung gestellten Druckgas sind pfeilverzahnte Schraubenverdichter mit je zwei Rotoren auf der Haupt- und Nebenläuferwelle entwickelt worden, mit denen die von dem Schraubenverdichter gelieferte Druckgasmenge erhöht werden konnte.

Ein solcher Doppelschraubenverdichter ist aus DE 30 31 801 A1 bekannt. Dieser Schraubenverdichter weist einen links- und einen rechtsgeschrägten Hauptläuferrotor auf, die stirnseitig in einer Anschlußebene aneinander anschließend auf einer gemeinsamen Welle angeordnet sind und mit ebenfalls auf einer gemeinsamen Welle angeordneten stirnseitig aneinander anschließenden entsprechenden links- und rechtsgeschrägten Nebenläuferrotoren kämmen. Bei diesem Schraubenverdichter wird das zu verdichtende gasförmige Medium zur Verdichtermitte transportiert, von wo es in radialer Richtung abgeführt wird. Zu Vermeidung des als "eingeschlossene Tasche" bezeichneten Effekts und um einen guten Druckgastransport zu gewährleisten weisen die beiden Rotorpaare relativ zueinander einen Wilnkelversatz auf, so daß die sich ausbildende eingeschlossene Tasche des einen Rotorpaares jeweils in den noch offenen Gang des nachlaufenden gegenüberliegenden Rotorpaares entlüftet werden kann. Da die Rotorpaare mittig aneinanderstoßen, sind die Haupt- und die Nebenläuferwelle jeweils an ihren gegenüberliegenden äußeren Enden gelagert.

Wegen des Überströmens von Druckgas hat der bekannte Schraubenverdichter jedoch einen unbefriedigenden Wirkungsgrad. Außerdem ist die Lagerung der Haupt- und Nebenläuferwelle aufwendig, da die an den Rotoren auftretenden Kräfte zu einem komplexen Belastungsverlauf der Haupt- und Nebenläuferwelle sowohl in radialer als auch in axialer Richtung führen, was einen hohen Verschleiß zur Folge hat. Ein derartiger Schraubenverdichter ist auch aus DE 25 20 667 bekannt.

Aus GB 650 606 ist ein Schraubenverdichter mit jeweils ein Rotorpaar aufweisender Haupt- und Nebenläuferwelle bekannt, die jeweils an ihren Enden und in der Mitte zwischen den Rotoren gelagert sind. Für die Lagerung der Rotorwellen wird eine Vielzahl von Lagern verwendet, wodurch ein großer Aufwand für Konstruktion und Herstellung des Schraubenverdichters erforderlich ist.

Der Erfindung liegt die Aufgabe zugrunde, einen Schraubenverdichter zur Verfügung zu stellen, der sich mit geringem Aufwand herstellen läßt.

Die Lösung dieser Aufgabe erfolgt erfindungsgemäß mit den Merkmalen des Patentanspruchs 1.

Gemäß der Erfindung sind die beiden Nebenläuferrotoren und der zweite Hauptläuferrotor einseitig gelagert. Eine solche freikragende Lagerung hat den Vorteil, daß eine Veränderung des Verhältnisses D/L (Durchmesser/Rotorlänge) leicht möglich ist und daß die Konstruktion neuer Schraubenverdichter mit geändertem L/D-Verhältnis und damit geändertem Schluckvolumen den Entwurf neuer Rotorgeometrien nicht erfordert, da die freikragenden Rotoren ohne weiteres gekürzt werden können.

Der Verschleiß des Schraubenverdichters wird dadurch reduziert, daß die Lagerung der Haupt- und Nebenläuferwelle derart auf die Druckgasführung abgestimmt ist, daß die durch die auftretenden Drücke verursachten Belastungen der Wellen nahe am Ort ihrer Entstehung von radial wirkenden Lagern aufgenommen werden. Durch diese Art der Lagerung können engere Toleranzen gewählt werden, so daß ein höherer Wirkungsgrad erzielbar ist. Die erfindungsgemäße Art der Lagerung hat auch den Vorteil, daß der Aufwand für die Lagerung reduziert wird, wodurch der Schraubenverdichter kostengünstiger herstellbar ist.

Die Anzahl der Rotoren je Welle ist nicht beschränkt. Grundsätzlich können drei und auch mehr Rotoren vorgesehen sein. Wenn jedoch zwei Rotoren vorgesehen sind, sind diese beiden vorzugsweise jeweils axial voneinander beabstandet. Der axiale Abstand zwischen den Rotoren erlaubt es, sowohl die Hauptläuferwelle als auch die Nebenläuferwelle im Bereich zwischen den Hauptläuferrotoren bzw. den Nebenläuferrotoren zu lagern, so daß bei einer Ableitung des Druckgases im Bereich zwischen den Rotoren die entstehenden Kräfte auch in diesem Bereich aufgenommen werden.

Gemäß einer bevorzugten Ausführungsform der Erfindung sind die Rotorgeometrien der Hauptläuferrotoren derart aufeinander abgestimmt, daß sich die in Achsrichtung wirkenden Druckgaskräfte der beiden Hauptläuferrotoren mindestens teilweise, und vorzugsweise vollständig kompensieren. Die Kompensation der in Achsrichtung wirkenden Druckgaskräfte, die sich aus den in Achsrichtung wirksamen Flächen und dem auf der betreffenden Fläche anstehenden Druck ergibt, hat zur Folge, daß der Verschleiß und der Lageraufwand für die Hauptläuferwelle reduziert werden.

Durch eine spiegelsymmetrische Ausgestaltung der beiden Hauptläuferrotoren wird erreicht, daß der Konstruktionsaufwand beim Entwurf von Rotoren reduziert wird. Eine Anordnung zweier spiegelsymmetrischer Hauptläuferrotoren ohne gegenseitigen Winkelversatz genau in Phase auf der Hauptläuferwelle gewährleistet, daß auch der zeitliche Verlauf des Drucks, der sich mit jeder neuen Winkelstellung der Rotoren ändert, auf die von der Hauptläuferwelle übertragenen Axialkräfte nach außen keine Wirkung hat, so daß auf in Achsrichtung wirkende Lager verzichtet werden kann.

Durch eine in der Nebenläuferwelle vorgesehene Einstellvorrichtung zur Einstellung eines axialen Abstands der beiden Nebenläuferrotoren ist es möglich, die Nebenläuferrotoren unabhängig voneinander und von den Hauptläuferrotoren herzustellen, wobei sich das Spiel zwischen den Hauptläuferrotoren und dem jeweiligen Nebenläuferrotor nachträglich mit der Einstellvorrichtung einstellen läßt. Diese Ausgestaltung verringert nicht nur den Herstellungsaufwand, sondern sie minimiert auch die im Betrieb des Schraubenverdichters auftretenden Rückblasverluste, da mit engeren Toleranzen gearbeitet werden kann.

Es ist vorteilhaft, wenn zwischen zwei jeweils von einem Hauptläuferrotor mit einem Nebenläuferrotor gebildeten Verdichterstufen eine Trennwand angeordnet ist. Mit dieser Trennwand kann das unkontrollierte Überströmen von Druckgasen von einer Verdichterstufe in die andere Verdichterstufe verhindert werden. Die Verhinderung des Überströmens ist besonders dann vorteilhaft, wenn der Schraubenverdichter in einer Art Tandembetrieb betrieben werden soll, wobei das zu verdichtende Druckmedium nacheinander zuerst die erste und danach die zweite Verdichterstufe durchströmt. Bei dieser Ausgestaltung ist es vorteilhaft, in der ersten Verdichterstufe durch Wassereinspritzung zu kühlen. In der zweiten Verdichterstufe ist eine Wassereinspritzung dann nicht erforderlich. Bei einer Ausführung des Schraubenverdichters mit nacheinander durchströmten Verdichterstufen ist es vorteilhaft, für die erste und zweite Verdichterstufe unterschiedliche Rotorgeometrien vorzusehen, die der jeweilige Volumenveränderung angepaßt sind.

Die Rotoren können 5:7 oder 6:7 verzahnt sein. Größere Zähnezahlen führen zu einem schlechten Schluckvolumen, bei kleinen Zähnezahlen wird die Zahnhöhe zu groß und die entsprechende Rotorwelle zu dünn. Die bevorzugte 5:7 Verzahnung der Rotoren führt zu einem nur schwach pulsierenden Druckgasstrom mit geringer Geräuschentwicklung und guten Festigkeitseigenschaften.

Durch die Anordnung zweier Hauptläuferrotoren, die auf eine gemeinsame einstückige Welle gegossen sind, wird erreicht, daß die Rotoren ohne Winkelversatz zueinander angeordnet sind, was sich positiv auf die Vermeidung von nach außen wirksamen Axialkräften auswirkt.

Weitere vorteilhafte Ausgestaltungen und Weiterbildungen der Erfindung ergeben sich aus den Unteransprüchen sowie aus der Zeichnung im Zusammenhang mit der Beschreibung.

Es zeigen:
- Fig. 1: ein erfindungsgemäßer Schraubenverdichter in vereinfachter perspektivischer Darstellung,
- Fig. 2: den in Figur 1 gezeigten Schraubenverdichter in einem Schnitt gemäß der Linie II-II in Fig. 1,- 7-
- Fig. 3: den in Fig. 1 gezeigten Schraubenverdichter in einem Schnitt gemäß der Linie III-III in Figur 1,
- Fig. 4: den in Fig. 1 gezeigten Schraubenverdichter in einem Schnitt gemäß der Linie IV-IV in Figur 1, und
- Fig. 5: eine zweite Ausführungsform eines Schraubenverdichters in einem Fig. 2 entsprechenden Schnitt.

Die in den Fign. 1 bis 4 gezeigte erste Ausführungsform eines Schraubenverdichters 10 weist wie aus Fig. 2 ersichtlich ein Gehäuse 12 auf, in dessen Innern eine zwei keramische Hauptläuferrotoren 14,16 tragende Hauptläuferwelle sowie eine zwei keramische Nebenläuferrotoren 20,22 tragende Nebenläuferwelle 24 angeordnet sind. Innerhalb des Gehäuses 12 des Schraubenverdichters 10 bildet der erste Hauptläuferrotor 14 mit dem ersten Nebenläuferrotor 22 eine erste Verdichterstufe 26, die zu einer von dem zweiten Hauptläuferrotor 16 mit dem zweiten Nebenläuferrotor 20 gebildeten zweiten Verdichterstufe 28 in Bezug auf die Druckgasdurchströmung parallel angeordnet ist.

Die Funktionsweise des Schraubenverdichters 10 wird durch die Anordnung der beiden Verdichterstufen- 26,28 in dem Gehäuse 12 sowie durch die Art der Lagerung der Hauptläuferwelle 18 und der Nebenläuferwelle 24 beeinflußt, wobei hervorzuheben ist, daß das sämtliche Rotoren 14,16,20,22 aufnehmende Gehäuse 12 mehrteilig aufgebaut ist.

Das Gehäuse 12 weist einen zentralen, längs der Ebene der Rotorachsen geteilten Lagerblock 30 mit seitlich daran angeflanschten Mantelteilen 32,34 auf. Die Mantelteile 32,34, deren Länge jeweils der Länge eines zugeordneten Rotorpaares 14,20,16,22 der ersten bzw. zweiten Verdichterstufe 26,28 entspricht und die die Rotoren der ersten Verdichterstufe 26 bzw. zweiten Verdichterstufe 28 umschließen, sind an ihren äußeren Stirnseiten mit einem ersten bzw. zweiten Abschlußdeckel 36,38 verschlossen. In der Mitte des Schraubenverdichters 10 sind die beiden Verdichterstufen 26,28 durch den Lagerblock 30, der als Trennwand wirkt, voneinander getrennt. An den Mantelteilen 32,34 sind sogenannte Abdecklappen ausgebildet, die an der Saugseite der Rotoren 14,16,20,22 angeordnet sind und dazu dienen, von den Rotoren 14,16,20,22 weggeschleudertes Kühl- und Schmiermittel zurückzuführen.

Zur Lagerung der Haupt- und Nebenläuferwelle 18,24 sind in dem Lagerblock 30 je Welle zwei geteilte Lager 40,42,44,46 vorgesehen, deren untere Lagerschalen 48a bis 48d in einem Lagerblockunterteil 50 und deren obere Lagerschalen 52a bis 52d in einem Lagerblockoberteil 54 des Lagerblocks 30 angeordnet sind. Die Lagerschalen 48a bis 48d, 52a bis 52d, die mit nicht gezeigten Schmiermittelbohrungen für Öl oder Wasserschmierung versehen sind, und die direkt an die Rotoren angrenzend angeordnet sind, umfassen die jeweilige Welle, um radiale Kräfte aufzunehmen.

Der Schraubenverdichter 10 wird über eine mit der Hauptläuferwelle 18 einstückig ausgebildete Antriebswelle 56 angetrieben, die an einer der Stirnseiten des Schraubenverdichters 10 durch den zweiten Abschlußdeckel 38 hindurchragt und gegenüber dem Abschlußdeckel 38 mittels eines Nadellagers 58 gelagert ist. Um die von dem zweiten Aschlußdeckel 38 verschlossene zweite Verdichterstufe 28 nach außen abzudichten, ist eine die Antriebswelle 56 gegenüber dem Gehäuse 12 abdichtende Dichtanordnung 60 vorgesehen.

Der Antrieb des Schraubenverdichters 10 erfolgt durch Drehen der Antriebswelle 56 im Gegenuhrzeigersinn gemäß dem Pfeil A. Durch diese Rotation werden der erste und der zweite auf die Hauptläuferwelle 18 gegossene Hauptläuferrotor 14,16 angetrieben. Mittelbar über die von der Hauptläuferwelle 18 getriebenen Hauptläuferrotoren 14,16 werden die mit diesen kämmenden Nebenläuferrotoren 20,22 angetrieben.

Die Führung des zu verdichtenden Gases läßt sich am einfachsten aus Figur 3 ersehen. Das zu verdichtende Gas wird zunächst an der Oberseite 62 des Lagerblockoberteils 54 dem Schraubenverdichter 10 zugeführt. Dies kann entweder direkt oder indirekt über Ansaugfilter und Ansaugkühler erfolgen. Von der an der Oberseite 62 des Lagerblockoberteils 54 gelegenen Eintrittsöffnung 64 wird das Gas zunächst zu den beiden Stirnseiten des Schraubenverdichters 10 geleitet. Von den Stirnseiten des Schraubenverdichters 10 verteilt sich das Druckgas oberhalb der die erste und zweite Verdichterstufe 26,28 bildenden Haupt- und Nebenläuferrotoren 14,16,20,22. Durch das Drehen der Rotoren 14,16,20,22 und das mit dem Drehen der Rotoren 14,16,20,22 verbundene Kämmen derselben wird die Luft verdichtet und zu am Lagerblockunterteil 50 gelegenen Steuerkanten 66,68 transportiert, von wo die komprimierte Luft in axialer Richtung der jeweiligen Verdichterstufe 14,16 aus dieser heraus und zu einer an der Unterseite 70 des Lagerblockunterteils 50 gelegenen Druckauslaßöffnung 72 geführt wird.

Aus Figur 3 ist ersichtlich, daß an der jeweils obenliegenden Seite der Haupt- und Nebenläuferrotoren 14, 16,20,22 stets nur der Eingangsdruck (P1) herrscht. An der gegenüberliegenden Seite steht jedoch stets ein höherer Druck (Pmax) an, so daß die Haupt- und die Nebenläuferwelle 18,24 mit einer umlaufenden Biegebelastung beaufschlagt sind. Diese Biegebelastung erfolgt zudem noch gepulst, da durch das permanente Öffnen und Schließen von Verdichtungskammern Druckstöße entstehen.

Um die Druckpulsation gering zu halten, weisen die Hauptläuferrotoren 14,16 jeweils fünf Zähne auf, die mit sieben Zähnen des Nebenläuferrotors 20,22 kämmen. Zur Vermeidung von nach außen wirksamen Axialkräften ist der eine der beiden Hauptläuferrotoren 14 rechtsgeschrägt, wogegen der andere Hauptläuferrotor 16 linksgeschrägt ist. Die beiden Hauptläuferrotoren 14,16 sind auf der Hauptläuferwelle 18 ohne gegenseitigen Winkelversatz angeordnet. Da die beiden Hauptläuferrotoren 14,16 darüberhinaus eine übereinstimmende Länge aufweisen, heben sich die auf die Zähne der Hauptläuferrotoren 14,16 wirkenden Druckgaskräfte auf, so daß die Lagerung der Hauptläuferwelle 18 eine axiale Führung nicht erfordert.

Die Herstellung des Schraubenverdichters 10 erfolgt dadurch, daß zunächst auf eine vorbearbeitete Hauptläuferwelle 18 die beiden Hauptläuferrotoren 14,16 aufgegossen werden. In gleicher Weise werden die Nebenläuferrotoren 20,22 um eine vorbearbeitete Nebenläuferwelle 24 herumgegossen. Beide Wellen 18,24 werden anschließend in ihre jeweiligen unteren Lagerschalen 48a bis 48d eingelegt. Anschließend wird der Lagerblock 30 geschlossen, indem das endbearbeitete Lagerblockoberteil 54 mit den darin angeordneten oberen Lagerschalen 52a bis 52d auf das Lagerblockunterteil 50 aufgesetzt wird. Die Zentrierung bei diesem Aufsetzen erfolgt wie schon bei der Endbearbeitung des Lagerblockoberteils 54 und des Lagerblockunterteils durch Zentrierhülsen, die zur Zentrierung von Lagerblockoberteil 54 und Lagerblockunterteil 50 Spannverschraubungen 76 umgebend angeordnet sind. Die geteilte Bauart des Lagerblocks 30 erleichtert dadurch in erheblichen Maße die Durchführung der Fein- und Endbearbeitung der einzelnen Bauteile sowie die Montage des Schraubenverdichters 10.

Die in Figur 5 gezeigte zweite Ausführungsform eines Schraubenverdichters 110 unterscheidet sich von der ersten Ausführungsform eines Schraubenverdichters 10 lediglich in einigen Details. Teile, die Teilen bei der ersten Ausführungsform entsprechen, sind daher mit einem Bezugszeichen versehen, das gegenüber dem entsprechenden Bezugszeichen in den Fign. 1 bis 4 um 100 erhöht ist. Bezüglich der Beschreibung dieser Teile wird auf die Beschreibung der ersten Ausführungsform verwiesen.

Die Hauptläuferrotoren 114,116 und die Nebenläuferrotoren 120,122 sind bei der zweiten Ausführungsform wie bei der ersten Ausführungsform mit einer Hauptläuferwelle 118 bzw. einer Nebenläuferwelle 124 drehfest verbunden. Die Nebenläuferwelle 124 weist jedoch im Unterschied zur ersten Ausführungsform eine Einstellvorrichtung 180 zur Einstellung des axialen Abstands der Nebenläuferrotoren 120,122 voneinander auf. Die Einstellvorrichtung 180 ist innerhalb der Nebenläuferwelle 124 so ausgebildet, daß ein konischer Vorsprung 182 einer ersten Nebenläuferteilwelle 184 in eine konische Vertiefung 186 einer zweiten Nebenläuferteilwelle 188 hineinragt. Die beiden voneinander unabhängigen Nebenläuferteilwellen 184,188 sind mittels einer in Achsrichtung der beiden Nebenläuferteilwellen verlaufenden Spannschraube 190 miteinander verbunden und bilden zusammen die Nebenläuferwelle 124.

Um den Abstand der beiden Nebenläuferrotore 120,122 voneinander so einzustellen, daß sie mit möglichst geringem Verschleiß mit ihrem jeweiligen Hauptläuferrotor 114,116 kämmen, werden die beiden Nebenläuferteilwellen 184,188 aufeinandergesteckt. Anschließend wird der Abstand der beiden Nebenläuferrotoren 120,122 durch Verstellung der Spannschraube 190 eingestellt. Durch Endbearbeitung der stirnseitigen Endflächen der Nebenläuferrotoren 120,122 werden dann die Nebenläuferrotoren an das Gehäuse 112 angepaßt.

Alternativ zu der gezeigten Einstellvorrichtung 180 kann auch eine Einstellvorrichtung vorgesehen sein, bei der die beiden Nebenläuferteilwellen sich einander mit zylindrischen Abschnitten überlagern. Der Abstand der Nebenläuferrotoren kann dann über eine Spannschraube und eingelegte Tellerfedern eingestellt werden.

Im Unterschied zu der ersten Ausführungsform des Schraubenverdichters 10 weist die zweite Ausführungsform des Schraubenverdichters 110 ferner zusätzliche Wellenlager 192a bis 192c auf, die an den den Abschlußdeckeln 136,138 zugewandten stirnseitigen Enden der Nebenläuferrotoren 120,122 sowie an einer dem Abschlußdeckel 136 zugewandten stirnseitigen Ende des Hauptläuferrotors 114 angeordnet sind. Die Wellenlager 192a bis 192c weisen jeweils einen im jeweiligen Abschlußdeckel 136,138 festgelegten kreiszylindrischen Lagerzapfen 194a bis 194c auf, der in eine mit dem jeweiligen Rotor umlaufende Lagerbüchse 196a bis 196c eingreift. Die Lagerbüchsen 196a bis 196 sind ihrerseits in Lageröffnungen 198a bis 198c, die zylindrische Vertiefungen sind, angeordnet, wobei sie eine Preßpassung aufweisen und an dem stirnseitigen Ende des jeweiligen Haupt- bzw. Nebenläuferrotors 114,120,122 plan mit der jeweiligen Stirnseite abschließen. Durch die Anordnung der Lagerbüchsen 196a bis 196c in den Rotoren 114,120,122 wird die Baulänge des Schraubenverdichters verkürzt.

Mit dem Schraubenverdichter 10 gemäß der ersten Ausführungsform lassen sich trotz der fliegenden Lagerung der Rotoren 14,20,22 Drücke bis etwa 13 bar erzeugen. Mit der Wassereinspritzung, die der Wärmeentwicklung entgegenwirkt, ist unabhängig von der konkreten Gestaltung des Schraubenverdichters eine Wasserschmierung der Lager vorgesehen. Wasser- und Ölschmierung sind jedoch auch austauschbar.

## Patentansprüche

1. Schraubenverdichter mit einer Hauptläuferwelle (18;118), auf der mindestens ein erster und ein zweiter Hauptläuferrotor (14,16;114,116) angeordnet sind, die mit jeweils einem passenden ersten bzw. zweiten Nebenläuferrotor (20,22; 120,122) auf einer Nebenläuferwelle (24;124) kämmen,
wobei die Hauptläuferrotoren (14,16;114,116) und die Nebenläuferrotoren (20,22;120,122) jeweils axial voneinander beabstandet sind und die Hauptläuferwelle (18;118) und die Nebenläuferwelle (24;124) im Bereich zwischen den Hauptläuferrotoren (14,16;114,116) bzw. den Nebenläuferrotoren (20,22;120,122) gelagert sind,
**dadurch gekennzeichnet,**
daß die Nebenläuferwelle (24) und die Hauptläuferwelle (18) so gelagert sind, daß die beiden Nebenläuferrotoren (20,22) und einer der Hauptläuferrotoren (14) einseitig frei kragend angeordnet ist.

2. Schraubenverdichter nach Anspruch 1, dadurch gekennzeichnet, daß das verdichtete Medium in axialer Richtung der Haupt- und Nebenläuferrotoren (14,16,20,22;114,116,120, 122) abgeführt wird.

3. Schraubenverdichter nach Anspruch 1 oder 2, dadurch gekennzeichnet, daß die Rotorgeometrie der Hauptläuferrotoren (14,16;114,116) derart aufeinander abgestimmt sind, daß sich die in Achsrichtung wirkenden Druckgaskräfte der beiden Hauptläuferrotoren (14,16;114,116) mindestens teilweise kompensieren.

4. Schraubenverdichter nach einem der Ansprüche 1 bis 3, dadurch gekennzeichnet, daß die Rotorgeometrien der Hauptläuferrotoren (14,16;114,116) derart aufeinander abgestimmt sind, daß sich die in Achsrichtung wirkenden Druckgaskräfte der beiden Hauptläuferrotoren (14,16;114,116) vollständig kompensieren.

5. Schraubenverdichter nach einem der Ansprüche 1 bis 4, dadurch gekennzeichnet, daß die Rotorgeometrien der Nebenläuferrotoren (20,22;120,122) derart aufeinander abgestimmt sind, daß sich die in Achsrichtung wirkenden Druckgaskräfte der beiden Nebenläuferrotoren (20,22;120,122) mindestens teilweise kompensieren.

6. Schraubenverdichter nach einem der Ansprüche 1 bis 5, dadurch gekennzeichnet, daß der erste Hauptläuferrotor (14;114) und der zweite Hauptläuferrotor (16;116) spiegelsymmetrische Geometrien aufweisen.

7. Schraubenverdichter nach Anspruch 6, dadurch gekennzeichnet, daß der erste und der zweite Hauptläuferrotor (14,16;114,116) ohne gegenseitigen Winkelversatz auf der Hauptläuferwelle (18:118) angeordnet sind, so daß der zeitliche Verlauf des Drucks am ersten Hauptläuferrotor (14;114) mit dem beim zweiten Hauptläuferrotor (16;116) übereinstimmt.

8. Schraubenverdichter nach einem der Ansprüche 1 bis 7, dadurch gekennzeichnet, daß die Hauptläuferwelle und/oder die Nebenläuferwelle (124) eine Einstellvorrichtung (180) zur Einstellung des axialen Abstands der beiden Haupt- bzw. Nebenläuferrotoren (120,122) voneinander aufweist.

9. Schraubenverdichter nach einem der Ansprüche 1 bis 8, dadurch gekennzeichnet, daß der erste Hauptläuferrotor (14;114) mit dem ersten Nebenläuferrotor (20;120) eine erste Verdichterstufe (26;126) bildet, daß der zweite Hauptläuferrotor (16;116) mit dem zweiten Nebenläuferrotor (22;122) eine zweite Verdichterstufe (28;128) bildet und daß zwischen den beiden in einem gemeinsamen Gehäuse (112) angeordneten Verdichterstufen (26,28;126,128) eine Trennwand angeordnet ist.

10. Schraubenverdichter nach einem der Ansprüche 1 bis 9, dadurch gekennzeichnet, daß die Rotoren (14,16,20,22;114, 116,120,122) eine 5:7-Verzahnung aufweisen.

## Claims

1. A screw-type compressor with a primary rotor assembly shaft (18; 118) on which at least a first and a second primary rotor (14, 16; 114, 116) are provided, which mesh with matching first and second secondary rotors (20, 22; 120, 122) on a secondary rotor assembly shaft (24; 124), respectively,
wherein the primary rotors (14, 16, 114, 116) and the secondary rotors (20, 22; 120, 122) are spaced axially from each other, respectively, and that the primary rotor assembly shaft (18; 118) and the secondary rotor assembly shaft (24; 124) are supported in the area between the primary rotors (14, 16; 114, 116) and the secondary rotors (20, 22; 120, 122),
characterized in that
the secondary rotor assembly shaft (24) and the primary rotor assembly shaft (18) are supported such that the two secondary rotors (20, 22) and one of the primary rotors (14) are arranged cantilevered on one side.

2. The screw-type compressor of claim 1, characterized in that the compressed medium is discharged in the axial direction of the primary rotors and the secondary rotors (14, 16; 20, 22; 114, 116, 120; 122).

3. The screw-type compressor of claims 1 or 2, characterized in that the rotor geometries of the primary rotors (14, 16; 114, 116) are adapted to one another such that the axially directed pressure gas forces of both primary rotors (14, 16; 114, 116) compensate each other at least partly.

4. The screw-type compressor of one of claims 1 to 3, characterized in that the rotor geometries of the primary rotors (14, 16; 114, 116) are adapted to one another such that the axially directed pressure gas forces of both primary rotors (14, 16; 114, 116) compensate each other completely.

5. The screw-type compressor of one of claims 1 - 4, characterized in that the rotor geometries of the secondary rotors (20, 22; 120, 122) are adapted to one another such that the axially directed pressure gas forces of both secondary rotors (20, 22; 120, 122) compensate each other at least partly.

6. The screw-type compressor of one of claims 1-5, characterized in that the primary rotor (14; 114) and the second primary rotor (16; 116) have mirror symmetric geometries.

7. The screw-type compressor of claim 6, characterized in that the first and second primary rotors (14, 16; 114, 116) are arranged on the primary rotor assembly shaft (18; 118) without mutual angular offset so that the course in time of the pressure at the first primary rotor (14; 114) is identical with that at the second primary rotor (16; 116).

8. The screw-type compressor of one of claims 1-7, characterized in that the primary rotor assembly shaft and/or the secondary rotor assembly shaft (124) have an adjusting device (180) for adjusting the axial distance of both primary rotors and secondary rotors (120, 122) from each other.

9. The screw-type compressor of one of claims 1-8, characterized in that the first primary rotor (14; 114) forms a first compressor stage (26; 126) together with the first secondary rotor (20; 120), that the second primary rotor (16; 116) forms a second compressor stage (28; 128) together with the second secondary rotor (22; 122) and that a partitioning wall is provided between the two compressor stages (26, 28; 126, 128) arranged in a common housing (112).

10. The screw-type compressor of one of claims 1-9, characterized in that the rotors (14, 16, 20, 22; 114, 116, 120, 122) have a 5/7 gearing.

## Revendications

1. Compresseur à vis comportant un arbre d'induit principal (18 ; 118) sur lequel sont agencés au moins un premier et un deuxième rotor d'induit principal (14, 16 ; 114, 116) qui s'engrènent avec respectivement un premier et un deuxième rotor d'induit auxiliaire adapté (20, 22 ; 120, 122) agencés sur un arbre d'induit auxiliaire (24 ; 124),
les rotors d'induit principal (14, 16 ; 114, 116) et les rotors d'induit auxiliaire (20, 22 ; 120, 122) étant à chaque fois à une certaine distance axiale l'un de l'autre et l'arbre d'induit principal (18; 118) et l'arbre d'induit auxiliaire (24 ; 124) étant montés dans la zone située entre les rotors d'induit principal (14, 16 ; 114, 116) ou les rotors d'induit auxiliaire (20, 22 ; 120, 122),
caractérisé en ce que l'arbre d'induit auxiliaire (24) et l'arbre d'induit principal (18) sont montés de telle sorte que les deux rotors d'induit auxiliaire (20, 22) et l'un des rotors d'induit principal (14) sont agencés de manière à dépasser librement d'un côté.

2. Compresseur à vis selon la revendication 1, caractérisé en ce que le fluide comprimé est évacué selon la direction axiale des rotors d'induit principal et d'induit auxiliaire (14, 16, 20, 22 ; 114, 116, 120, 122).

3. Compresseur à vis selon la revendication 1 ou 2, caractérisé en ce que les géométries de rotor des rotors d'induit principal (14, 16 ; 114, 116) sont adaptées l'une à l'autre de telle sorte que les forces de gaz comprimé, agissant en direction axiale, des deux rotors d'induit principal (14, 16 ; 114, 116) se compensent au moins en partie.

4. Compresseur à vis selon l'une des revendications 1 à 3, caractérisé en ce que les géométries de rotor des rotors d'induit principal (14, 16 ; 114, 116) sont adaptées l'une à l'autre de telle sorte que les forces de gaz comprimé, agissant en direction axiale, des deux rotors d'induit principal (14, 16 ; 114, 116) se compensent totalement.

5. Compresseur à vis selon l'une des revendications 1 à 4, caractérisé en ce que les géométries de rotor des rotors d'induit auxiliaire (20, 22 ; 120, 122) sont adaptées l'une à l'autre de telle sorte que les forces de gaz comprimé, agissant en direction axiale, des deux rotors d'induit auxiliaire (20, 22 ; 120, 122) se compensent au moins en partie.

6. Compresseur à vis selon l'une des revendications 1 à 5, caractérisé en ce que le premier rotor d'induit principal (14 ; 114) et le deuxième rotor d'induit principal (16 ; 116) ont des géométries symétriques par rapport à un plan.

7. Compresseur à vis selon la revendication 6, caractérisé en ce que le premier et le deuxième rotor d'induit principal (14, 16 ; 114, 116) sont agencés sur l'arbre d'induit principal (18 ; 118) sans décalage angulaire mutuel de telle sorte que l'évolution temporelle de la pression au premier rotor d'induit principal (14 ; 114) coïncide avec celle au deuxième rotor d'induit principal (16 ; 116).

8. Compresseur à vis selon l'une des revendications 1 à 7, caractérisé en ce que l'arbre d'induit principal et/ou l'arbre d'induit auxiliaire (124) comportent un dispositif de réglage (180) pour régler la distance axiale des deux rotors d'induit principal ou des deux rotors d'induit auxiliaire (120, 122) l'un par rapport à l'autre.

9. Compresseur à vis selon l'une des revendications 1 à 8, caractérisé en ce que le premier rotor d'induit principal (14 ; 114) forme avec le premier rotor d'induit auxiliaire (20 ; 120) un premier étage de compresseur (26 ; 126), en ce que le deuxième rotor d'induit principal (16 ; 116) forme avec le deuxième rotor d'induit auxiliaire (22 ; 122) un deuxième étage de compresseur (28 ; 128) et en ce qu'une paroi de séparation est agencée entre les deux étages de compresseur (26, 28 ; 126, 128) agencés dans un carter commun (112).

10. Compresseur à vis selon l'une des revendications 1 à 9, caractérisé en ce que les rotors (14, 16, 20, 22 ; 114, 116, 120, 122) comportent une denture 5:7.
